# EUROPÄISCHE PATENTSCHRIFT

(11) **EP 0 607 565 B1**
(45) Veröffentlichungstag und Bekanntmachung des Hinweises auf die Patenterteilung: **17.03.1999**
(21) Anmeldenummer: 93120012.5
(22) Anmeldetag: 11.12.1993
(51) Int. Cl.: D04B 15/78

(54) **Magnetsystem für einen Selektionsblock in Textilmaschinen**
Magnet system for a selection block on textile machines
Système d'aimant pour un bloc de sélection dans des machines textiles

(30) Priorität: 08.01.1993 DE 4300291
(43) Veröffentlichungstag der Anmeldung: 27.07.1994
(73) Patentinhaber: HARTING KGaA, 32339 Espelkamp (DE)
(72) Erfinder: Harting, Dietmar, D-32339 Espelkamp (DE); Harting, Ernst-Heinrich, Dipl.-Ing., D-31840 Hessisch-Oldendorf (DE); Gosewehr, Wilhelm, D-32312 Lübbecke (DE); Neuhaus, Wolfgang, Dipl.-Ing., D-32549 Bad Oeynhausen (DE); Zwahr, Michael, Dipl.-Ing., D-32312 Lübbecke (DE)

(56) Entgegenhaltungen:
- EP-A- 0 219 029
- EP-A- 0 568 866
- FR-A- 1 564 603
- FR-A- 2 093 555
- GB-A- 2 210 631

## Beschreibung

Die Erfindung betrifft ein Magnetsystem für einen Selektionsblock in Textilmaschinen, insbesondere bistabiles Magnetsystem für die Nadelauswahl, wobei zur Auswahl der dem Magnetsystem zugeordneten Nadel eine magnetisch betätigbare, drehbar gelagerte Längliche Steuerklappe vorgesehen ist, die als Anker des jeweiligen Magnetsystemes ausgebildet ist, und wobei das dem Magnetsystem zugewandte Ende der Steuerklappe mit permanentmagnetischen Mitteln versehen ist, sowie einen Selektionsblock mit derartigen Magnetsystemen.

In modernen Strickmaschinen (Rundstrick- und Flachstrickmaschinen) sind zur Auswahl der Nadeln Magnetsysteme vorgesehen, die im allgemeinen in sogenannten Selektionsblöcken zusammengefaßt sind. Um ein bestimmtes Strickmuster zu stricken, müssen zu einem Zeitpunkt bestimmte Stricknadeln ausgewählt werden und andere Nadeln eben nicht. Die Ansteuerung der Auswahlmittel wird bei modernen Strickmaschinen elektronisch vorgenommen, man spricht dann von elektronischer Nadelauswahl.

Das gewünschte Muster ist in einem elektronischen Speicher abgelegt und wird beim Stricken des Textilteiles ausgelesen, und die Nadeln werden über die Schnittstelle des Selektionsblockes entsprechend ausgewählt.

Im Selektionsblock befinden sich Energiewandler, die das elektrische Ansteuersignal umwandeln in eine mechanische Lageänderung der für die Nadelauswahl erforderlichen Steuerklappen, die aus dem Selektionsblock herausragen.

Die Selektionsblöcke sind im allgemeinen mit einer Anzahl von Steuerklappen versehen, wobei jede Steuerklappe eine Selektionsebene bedient. Jede Steuerklappe ist mit einer Steuerkurve versehen, die mit Nadel- bzw. Platinenfüßen zusammenwirkt. Die Steuerklappe kann dabei zwei Stellungen einnehmen, nämlich die "Grundstellung" Nichtselektieren und die "Arbeitsstellung" Selektieren.

In der Stellung 'Nichtselektieren' laufen die Platinenfüße an den Steuerklappen vorbei und werden nicht berührt. Wird eine Steuerklappe in die Stellung 'Selektieren' bewegt, läuft der zugeordnete Platinenfuß auf die Steuerkurve und wird in Richtung Strickzylinder bzw. Nadelbett gedrückt. Durch die so erfolgte Lageänderung der Platine wird mechanisch die Voraussetzung geschaffen, daß das Anheben (Selektieren) der entsprechenden Nadel aus der Stellung 'Nichtstricken' in die Stellung 'Stricken' bzw. 'Fangen' bewerkstelligt wird.

Zum Antrieb und Positionieren der Steuerklappen in die beiden Stellungen werden vorzugsweise Elektro-Kleinmagnete im Selektionsblock verwendet.

Ein derartiger Selektionsblock ist aus der EP-0 219 029-B1 bekannt.

Bei der Verwendung von Elektro-Kleinmagneten, die als in sich selbständige Magnetsysteme in den Selektionsblock eingesetzt sind, können jedoch nur relativ große Abstände der nebeneinander bzw. übereinander angeordneten Steuerklappen realisiert werden. Somit lassen sich bei dem bekannten System keine Klappenabstände (Pitch-Abstände) wesentlich kleiner als 5 mm realisieren.

Schließlich ist auch die für die Anwendung erforderliche elektromagnetische Leistungsfähigkeit der Antriebsmagnete (Kraft, Umschaltzeit, Verlustleistung, Lebensdauer) vom Volumen des Elektromagneten abhängig. Bei der Minimierung des Volumens eines optimal bemessenen Elektromagneten stößt man schnell an eine untere Grenze, die nicht mehr unterschritten werden kann, und es ist somit für eine bestimmte Anzahl von Selektionsebenen und für einen bestimmten Pitch-Abstand das Volumen des Selektionsblockes praktisch vorgegeben und kann nicht mehr ohne weiteres verringert werden.

Bei dem bekannten Selektionsblock sind für jedes Antriebssystem zwei Lagerstellen vorhanden, nämlich eine Lagerstelle des Magnetankers und eine Lagerstelle der jeweiligen Steuerklappe, in denen jeweils Reibungsverluste auftreten. Eine zusätzliche Reibstelle ist die Verbindungsstelle zwischen dem Magnetanker und der jeweiligen Steuerklappe, in denen jeweils Reibungsverluste auftreten. Durch das notwendige Spiel in den Lagerstellen und der Verbindungsstelle entsteht auch ein nicht unerhebliches Prellen der Steuerklappen beim Erreichen ihrer Endlagen. Dieses Prellen wirkt sich dabei umso stärker aus, je höher die Arbeitsgeschwindigkeit/ Taktfrequenz der Strickmaschine ist.

Daneben ist das bekannte System aus einer Vielzahl von speziell zu justierenden Kleinmagneten, Einzelteilen und Baugruppen aufgebaut, die eine Montage des Selektionsblockes aufwendig und kostenintensiv gestalten.

Aus der FR-A-1 564 603 und auch der FR-A-2 093 555 ist ein Magnetsystem für einen Selektionsblock in Textilmaschinen für die Nadelauswahl bekannt, wobei zur Auswahl der dem Magnetsystem zugeordneten Nadeln magnetisch betätigbare Steuerklappen vorgesehen sind, deren Anker einstückig ausgebildet sind. Dabei ist es aus der FR-A-1 564 603 auch bekannt, das Magnetsystem bistabil auszubilden, wobei das dem Magnetsystem zugewandte Ende der Steuerklappen bzw. der Anker mit permanentmagnetischen Mitteln zu versehen ist.

Der Erfindung liegt somit die Aufgabe zugrunde, ein Magnetsystem der eingangs genannten Art dahingehend auszubilden, daß die erforderliche Antriebsleistung reduziert und somit das Volumen verringert werden kann. Dabei soll auch eine einfache und kostengünstige Montage sowie eine Reduzierung des Pitch-Abstandes bei benachbart angeordneten Magnetsystemen erzielt werden.

Diese Aufgabe wird dadurch gelöst, daß das Magnetsystem einen mit einer Erregerwicklung versehenen, länglichen Magnetkern aufweist, der Stirnseitig einen Steuerklappenmagnetbereich bildet, daß die Steuerklappe sich im wesentlichen in axialer Richtung der Magnetkernachse erstreckt, daß das mit den permanetmagnetischen Mitteln versehene Ende der Steuerklappe vor der Stirnseite des Magnetkernes angeordnet ist, daß als permanentmagnetisches Mittel ein einziger Permanentmagnet vorgesehen ist, dessen Polarisierungsrichtung parallel zur Stirnfläche bzw. quer zur Magnetkernachse verläuft, und daß zu beiden Seiten des Magnetkernes und des Steuerklappenmagnetbereiches je ein Polstück vorgesehen ist, das sich vor dem Ende des Magnetkernes und des Permanentmagnetbereiches der Steuerklappe erstreckt und weichmagnetisch leitend verbunden ist bzw. einstückig ist mit dem Boden eines Halbschalengehäuses, so daß für den Rückfluß des Steuerflusses ein geschlossener weichmagnetischer Rückschluß über die weichmagnetische Gehäuseschale zur anderen, hinteren Seite des Magnetkerns vorhanden ist.

Weitere vorteilhafte Ausgestaltungen der Erfindung sind in den Ansprüchen 2 bis 4 näher erläutert.

Die mit der Erfindung erzielten Vorteile bestehen insbesondere darin, daß durch den Fortfall einer Lagerstelle sowie der Verbindungsstelle zwischen Magnetanker und Steuerklappe die Reibungsverluste des Magnetsystemes entscheidend verringert werden, wodurch z.B. eine geringere Antriebsleistung zur Betätigung der jeweiligen Steuerklappe benötigt wird. Das bedeutet, daß letztendlich das Volumen des Magnetsystems verringert werden kann, wodurch wiederum kleinere Pitch-Abstände realisiert werden können.

Darüber hinaus weist das erfindungsgemäße Magnetsystem auch einen geringeren Verschleiß und somit eine erhöhte Lebensdauer auf.

Daneben tritt durch die Verringerung der Anzahl der Lager/Verbindungsstellen auch ein geringeres Prellen der Steuerklappen auf, so daß das Magnetsystem mit höheren Taktfrequenzen betrieben werden kann.

Schließlich wird durch einen einfachen Aufbau des Magnetsystems bzw. eines kompletten Selektionsblockes auch eine Reduzierung der Montagekosten erzielt.

Ein Ausführungsbeispiel der Erfindung ist in der Zeichnung dargestellt und wird im folgenden näher beschrieben. Es zeigen
- Fig. 1 A,B,C: die Ansichten eines Selektionsblockes,
- Fig. 2: die Ansicht des Selektionsblockes gem. Fig. 1 im Schnitt entlang der Linie 2-2,
- Fig. 3: die Ansicht eines geöffneten SelektionsBlockes,
- Fig. 4: die perspektivische Ansicht eines geöffneten Selektionsblockes,
- Fig. 5 A,B: die Ansichten einer Steuerklappe,
- Fig. 6 A,B: die Ansichten einer modifizierten Steuerklappe, und
- Fig. 7: die Ansicht eines Spulenkörpers mit eingefügtem Magnetkern.

In der Fig. 1 A,B,C ist in verschiedenen Ansichten ein Selektionsblock 1 für eine Textilmaschine dargestellt. Der Selektionsblock besteht im wesentlichen aus einem quaderförmigen Gehäuse, in dem mehrere Magnetsysteme angeordnet sind, die jeweils Steuerklappen 2 zur Steuerung der Nadeln der Textilmaschine beeinflussen.

Die Steuerklappen ragen in der Darstellung der Fig. 1 A auf der linken Seite des Selektionsblocks hervor. Auf der gegenüberliegenden Seite ist der Selektionsblock mit einem Steckverbinder 3 versehen, über den die elektrischen Signale zur Betätigung/Steuerung der einzelnen Magnetsysteme geführt werden.

Die Steuerklappen können jeweils in zwei verschiedene Stellungen bewegt werden, wobei in der Darstellung bei der unteren Steuerklappe die zweite mögliche Stellung gestrichelt angedeutet ist. Die Vorderkante der Steuerklappe legt dabei einen Weg von ca. 2 mm zurück.

Die benachbarten Steuerklappen 2 sind in einem Pitch-Abstand P von ca. 5 mm angeordnet, wobei hier erwähnt werden soll, daß auch noch kleinere Abstände ohne weiteres möglich sind.

Der Selektionsblock 1 besteht im wesentlichen aus zwei Halbschalen 4, 5, in die Magnetsysteme 6 eingesetzt sind. In der Fig. 2 ist ein Schnitt durch den Selektionsblock dargestellt, und die Fig. 3 zeigt eine Ansicht der einen Halbschale 4 mit den eingesetzten Magnetsystemen. Der besseren Erkennbarkeit von Einzelheiten halber ist in der Fig. 4 eine Halbschale in perspektivischer Ansicht dargestellt, in der lediglich eines der Magnetsysteme eingesetzt ist.

Die Magnetsysteme 6 bestehen im wesentlichen aus einem mit einem Eisenkern 7 versehenen Spulenkörper 8, auf den eine Erregerwicklung 9 gewickelt ist. Die Magnetsysteme sind formschlüssig in entsprechende Aussparungen der Halbschale eingesetzt, wobei das untere Ende des Kernes magnetisch leitend mit der Halbschale, die aus magnetisch leitendem Material besteht, verbunden ist. Im vorderen Bereich des Magnetsystems sind seitliche Polstücke 11 in der Halbschale ausgebildet, die auch als Anschlag für die Bewegung der Steuerklappe 2 dienen.

Die Steuerklappe, die in den Fig. 5 A,B vergrößert dargestellt ist, ist auf einer Achse 12 drehbeweglich gelagert, und ihr der Stirnfläche 13 des Eisenkernes 7 des Magnetsystems zuweisendes Ende ist mit einem Permanentmagneten 14 versehen.

Die Polarisierungsrichtung dieses Permanentmagneten verläuft dabei parallel zur Stirnfläche des Eisenkernes 7. Durch die Wirkung des Permanentmagneten wird das mit dem Permanentmagneten versehene Ende der Steuerklappe, das zwischen den beiden Polstücken 11 angeordnet ist, zunächst gegen eines der beiden Polstücke gezogen und verharrt dort aufgrund permanentmagnetischer Haftung. Durch eine Bestromung der Erregerwicklung des Magnetsystemes mit einem entsprechend gerichteten Strom wird eine der Haftung entgegengesetzte kraft erzeugt, die das mit dem Permanentmagneten versehene Ende der Steuerklappe in die gegenüberliegende Position treibt, wo es nach Abschaltung des Erregerstromes ebenfalls wieder permanentmagnetisch haftend verharrt. Das vordere, mit Steuerflächen 15 zu Steuerung der Nadeln versehene Ende der Steuerklappe wurde dabei von einer ersten Stellung in eine zweite Stellung bewegt.

Die in den Fig. 5 A,B dargestellte Steuerklappe 2 ist als Stanz-Biegeteil aus Stahl hergestellt. Sie ist mit einem gekröpften Lagerbereich 16 für die Aufnahme der Achse 12 und einem abgewinkelten Bereich 17, an dem die Steuerflächen 15 ausgebildet sind, versehen. Der gegenüberliegende Bereich der Steuerklappe ist mit einer umspritzfähigen Kontur mit Hinterschnitt 18 und Bohrung 19 versehen, an den ein Kunststoffteil 20 angespritzt ist. Das Kunststoffteil ist mit einer Ausnehmung versehen, in die ein Permanentmagnet eingefügt und befestigt ist.

In den Fig. 6 A,B ist eine modifizierte Steuerklappe 2' dargestellt. Hierbei ist ein aus Kunststoffmaterial spritztechnisch hergestellter Grundkörper 21 vorgesehen, der das Kunststoffteil 20' mit der Ausnehmung zur Aufnahme des Permanentmagneten, sowie den Lagerbereich 16' beinhaltet. Am vorderen Ende des Grundkörpers ist ein Stahlteil 22 eingesetzt (umspritzt), das mit den Steuerflächen 15 zur Steuerung der Nadeln der Strickmaschine versehen ist.

In der Fig. 7 ist in einer Schnittdarstellung der Spulenkörper 8 mit dem Eisenkern 7 des Magnetsystemes dargestellt. Der Spulenkörper ist aus Kunststoffmaterial gespritzt und mit angeformten Rastzungen 23 und Zentriermitteln 24 versehen, die beim Einsetzen des Spulenkörpers / des Magnetsystems in die Ausnehmungen der Halbschale hinter entsprechenden Rastschultern verrasten und das Magnetsystem in der Halbschale positioniert halten.

Die Magnetsysteme sind in den Halbschalen in einem gegenseitigen Abstand von 2 P eingesetzt. Dabei sind dann die Magnetsysteme der einen Halbschale um den Pitch-Abstand P versetzt zu den Magnet systemen der anderen Halbschale vorgesehen, so daß beim Zusammenfügen der beiden Halbschalen die Steuerklappen insgesamt den Pitch-Abstand P aufweisen. Durch diese Anordnung ist es möglich, die Magnetsysteme einer Halbschale für sich betrachtet im doppelten Abstand als dem letztendlich erzielten Pitch-Abstand P vorzusehen, wodurch Volumenvorteile für jedes Magnetsystem entstehen.

## Patentansprüche

1. Magnetsystem (6) für einen Selektionsblock (1) in Textilmaschinen, wobei zur Auswahl der dem Magnetsystem (6) zugeordneten Nadel eine magnetisch betätigbare, drehbar gelagerte längliche Steuerklappe (2, 2') vorgesehen ist, die als Anker des jeweiligen Magnetsystemes ausgebildet ist, und wobei das dem Magnetsystem zugewandte Ende der Steuerklappe mit permanentmagnetischen Mitteln (14) versehen ist, dadurch gekennzeichnet,
daß das Magnetsystem (6) einen mit einer Erregerwicklung (9) versehenen, länglichen Magnetkern (7) aufweist, der Stirnseitig einen Steuerklappenmagnetbereich bildet,
daß die Steuerklappe (2, 2') sich im wesentlichen in axialer Richtung der Magnetkernachse erstreckt,
daß das mit den permanetmagnetischen Mitteln versehene Ende der Steuerklappe vor der Stirnseite (13) des Magnetkernes (7) angeordnet ist,
daß als permanentmagnetisches Mittel ein einziger Permanentmagnet (14) vorgesehen ist, dessen Polarisierungsrichtung parallel zur Stirnfläche (13) bzw. quer zur Magnetkernachse verläuft, und
daß zu beiden Seiten des Magnetkernes (7) und des Steuerklappenmagnetbereiches je ein Polstück (11) vorgesehen ist, das sich vor dem Ende des Magnetkernes und des Permanentmagnetbereiches der Steuerklappe erstreckt und weichmagnetisch leitend verbunden ist bzw. einstückig ist mit dem Boden eines Halbschalengehäuses (4,5), so daß für den Rückfluß des Steuerflusses ein geschlossener weichmagnetischer Rückschluß über die weichmagnetische Gehäuseschale (4,5) zur anderen, hinteren Seite des Magnetkerns (7) vorhanden ist.

2. Selektionsblock mit in einem Gehäuse angeordneten Magnetsystemen nach Anspruch 1, dadurch gekennzeichnet,
daß das Gehäuse als Halbschale (4,5) ausgebildet ist, und
daß die Magnetsysteme (6) der Halbschale (4,5) für sich allein funktionsfähig sind.

3. Selektionsblock mit in einem Gehäuse angeordneten Magnetsystemen nach Anspruch 1, dadurch gekennzeichnet,
daß das Gehäuse aus zwei Halbschalen (4, 5) besteht, wobei jede Teilschale beabstandete Antriebsgruppen enthält, die beim Zusammenfügen der Teilschalen jeweils alternierend zwischen die Antriebsgruppen der anderen Teilschale eintauchen.

4. Selektionsblock nach einem der vorstehenden Ansprüche, dadurch gekennzeichnet,
daß das Gehäuse aus magnetisch leitendem Material hergestellt ist.

## Claims

1. Magnet system (6) for a selection block (1) in textile machines, wherein there is provided, for selecting the needle associated with the magnet system (6), a magnetically actuatable, rotatably mounted, elongated control flap (2, 2') which is constructed as the armature of the particular magnet system, and wherein that end of the control flap which faces towards the magnet system is provided with permanently magnetic means (14),
characterised in that
the magnet system (6) has an elongated magnet core (7) which is provided with an exciter winding (9) and forms, at its end face, a control flap magnet region, that the control flap (2, 2') extends substantially in the axial direction of the magnet core axis, that that end of the control flap which is provided with the permanently magnetic means is disposed in front of the end face (13) of the magnet core (7), that there is provided, as the permanently magnetic means, a single permanent magnet (14), the direction of polarisation of which runs parallel to the end face (13) or transversely to the magnet core axis, and that there is provided, on either side of the magnet core (7) and of the control flap magnet region, a pole piece (11) in each case which extends in front of the end of the magnet core and of the permanent magnet region of the control flap and is connected in a mildly magnetically conductive manner to, or is in one piece with, the bottom of a half-shell housing (4, 5), so that there exists, for the return flow of the control flux, a closed, mildly magnetic return path via the mildly magnetic housing shell (4, 5) to the other, rear side of the magnet core (7).

2. Selection block with magnet systems according to claim 1 disposed in a housing, characterised in that
the housing is constructed as a half-shell (4, 5) and that the magnet systems (6) of the half-shell (4, 5) are capable of functioning on their own.

3. Selection block with magnet systems according to claim 1 disposed in a housing, characterised in that
the housing consists of two half-shells (4, 5), each partial shell containing driving assemblies which are at a distance from each other and which are inserted between the driving assemblies of the other partial shell in an alternating manner in each case when the partial shells are joined together.

4. Selection block according to one of the preceding claims, characterised in that
the housing is manufactured from magnetically conductive material.

## Revendications

1. Système d'aimant (6) pour blocs de sélection (1) dans des machines textiles, comportant un bras de commande (2, 2') longitudinal qui est disposé en pouvant tourner, qui peut être actionné magnétiquement en vue de la sélection de l'aiguille coopérant avec le système à aimant (6) et qui constitue l'armure du système à aimant, l'extrémité du bras de commande orientée vers le système à aimant étant pourvue de moyens (14) à effet magnétique permanent,
caractérisé en ce que
- le système à aimant (6) comporte un noyau magnétique longitudinal (7) qui est pourvu d'un bobinage d'excitation (9) et dont le côté frontal forme une zone magnétique pour le bras de commande,
- le bras de commande (2, 2') se déploie sensiblement dans la direction de l'axe du noyau magnétique,
- l'extrémité du bras de commande pourvue de moyens à effet magnétique permanent est disposée devant la surface frontale (13) du noyau magnétique (7),
- les moyens à effet magnétique permanent sont constitués d'un aimant permanent unique (14) dont la direction de polarisation est parallèle à la surface frontale (13), respectivement perpendiculaire à l'axe du noyau magnétique,
- de part et d'autre du noyau magnétique (7) et de la zone magnétique pour le bras de commande est prévue une pièce polaire (11) qui se déploie devant l'extrémité du noyau magnétique et de la zone à effet magnétique permanent du bras de commande et qui est reliée avec conduction magnétique douce, respectivement constitue une pièce unique avec le fond d'un boîtier à demi-coques (4), (5) de façon à organiser pour le retour du flux conducteur, un circuit magnétique doux fermé, par la coque du boîtier (4), (5) à magnétisme doux vers le côté arrière du noyau magnétique (7).

2. Bloc de sélection avec des systèmes à aimant disposés dans un boîtier selon la revendication 1 caractérisé en ce que le boîtier est constitué d'une demi-coque (4), (5) et en ce que les systèmes à aimant (6) de la demi-coque (4), (5) sont opérationnels à eux seuls.

3. Bloc de sélection avec des systèmes à aimant disposés dans un boîtier selon la revendication 1 caractérisé en ce que le boîtier est constitué de deux demi-coques (4), (5) dont chacune contient des groupes d'entraînement qui, lors de l'assemblage des deux demi-coques, s'engagent alternativement entre les groupes d'entraînement de l'autre demi-coque.

4. Bloc de sélection selon l'une des revendications précédentes caractérisé en ce que le boîtier est en matériau conducteur magnétique.
